# FASCICULE DE BREVET EUROPEEN

(11) **EP 3 882 173 B1**
(45) Date de publication et mention de la délivrance du brevet: **07.06.2023**
(21) Numéro de dépôt: 21162877.1
(22) Date de dépôt: 16.03.2021
(51) Int. Cl.: B65D 55/16, B65D 41/34

(54) **BOUCHON A CHARNIERE POUR UN RECIPIENT COMPORTANT UN COL**
SCHARNIERDECKEL FÜR EINEN BEHÄLTER MIT EINEM HALS
CAP WITH HINGE FOR A CONTAINER COMPRISING A NECK

(30) Priorité: 19.03.2020 FR 2002694
(43) Date de publication de la demande: 22.09.2021
(73) Titulaire: United Caps France, 39570 Messia-sur-Sorne (FR)
(72) Inventeur: GORKA, Yoann, 39000 LONS LE SAUNIER (FR)
(74) Mandataire: Novagraaf Technologies

(56) Documents cités:
- WO-A2-2011/090278
- US-A1- 2012 298 666

## Description

### Domaine technique de l'invention

La présente invention concerne un bouchon pour récipient.

L'invention concerne plus particulièrement un bouchon à charnière qui reste attaché au récipient même lorsque le bouchon est ouvert.

### Arrière-plan technique

Il est connu qu'un récipient pourvu d'un col et fermé par un bouchon à charnière. Le bouchon est fixé sur le col du récipient notamment par vissage. Le terme de récipient désigne ici toute sorte de contenants, sans limitation de forme ni d'utilisation.

Le bouchon à charnière comprend un corps de bouchon pivotant entre une position de fermeture et au moins une position d'ouverture autour de la charnière.

Le corps de bouchon est notamment prolongé par une bague d'inviolabilité destinée à venir en prise avec une collerette du col. La bague d'inviolabilité est reliée à la jupe par des ponts entre lesquels s'étendent des séparations traversantes. Lors de l'ouverture du bouchon, la bague d'inviolabilité reste accrochée à la collerette et se détache du corps de bouchon par la rupture des ponts. Ceci permet de montrer que le flacon a déjà été ouvert. Récemment, les nouvelles directives européennes ont mis en place une norme exigeant que les bouchons doivent être reliés au col de la bouteille, afin de limiter l'impact de la pollution sur l'environnement par rejet de ces bouchons.

Ainsi, le développement de certains récipients ne sera possible que dans la mesure où leur bouchon est attaché au reste du récipient afin qu'ils ne soient plus séparés, perdus dans la nature et ensuite ingérés par des animaux.

C'est dans ce contexte que nous avons vu développer des bouchons qui sont inséparables du récipient, quel que soit leur état de fermeture ou d'ouverture.

Les bouchons à charnière comptent parmi ces bouchons inséparables. En effet, le corps de bouchon est lié en permanence à la bague d'inviolabilité au moyen de la charnière.

Cependant, le bouchon inséparable tel que décrit présente l'inconvénient qu'une fois que le corps de bouchon est dans la position d'ouverture, la force élastique de la charnière tend à ramener le corps de bouchon au-dessus de l'ouverture du col. Ceci crée un état semi-ouvert du récipient, c'est-à-dire un état dans lequel l'ouverture du col est partiellement libérée. Cet état semi-ouvert gêne l'écoulement du liquide hors du récipient et oblige l'utilisateur à tenir le corps du bouchon dans une position ouverture pour laquelle l'ouverture du col est complètement libérée.

Un exemple de bouchon inséparable, selon le préambule de la revendication 1 annexée, est décrit dans le document US2012/0298666A1.

Ainsi, l'invention a pour objectif de proposer un bouchon assurant la bonne étanchéité de la bouteille, garantissant l'inviolabilité, et apportant du confort lors de son utilisation.

### Résumé de l'invention

Avec ces objectifs en vue, l'invention propose un bouchon pour récipient à col fileté, comprenant :
- un corps de bouchon étant monté pivotant entre une position de fermeture dans laquelle le corps de bouchon obture une ouverture du col et une position d'ouverture dans laquelle le corps de bouchon est dégagé de l'ouverture du corps pour permettre l'accès à l'intérieur du récipient ;
- une bague d'inviolabilité; et
- une patte de liaison reliée d'une part au corps de bouchon et d'autre part à la bague d'inviolabilité de manière à ce que le corps de bouchon pivote par rapport à la patte de liaison autour d'un premier axe de pivotement et que la patte de liaison pivote par rapport à la bague d'inviolabilité autour d'un deuxième axe de pivotement parallèle audit premier axe.

La jonction entre la patte de liaison et le corps de bouchon forme une première ligne de raccordement et la jonction entre la patte de liaison et la bague d'inviolabilité forme une deuxième ligne de raccordement.

La première ligne de raccordement présente la forme d'un arc de cercle orienté en direction de la bague d'inviolabilité. La deuxième ligne de raccordement présente la forme d'un arc de cercle incurvé dans une direction opposée à celui de la première ligne de raccordement.

En outre, les première et deuxième lignes de raccordement sont formées par des zones amincies présentant une épaisseur plus faible par rapport à l'épaisseur du corps de bouchon et par rapport à l'épaisseur de la bague d'inviolabilité de manière à pouvoir se plier sur elles-mêmes et à rester dans une position pliée au-delà d'un angle de pliage limite pour maintenir le corps de bouchon dans une position d'ouverture complète dans laquelle le corps de bouchon est complètement dégagé de l'ouverture du col.

De plus, la bague d'inviolabilité comprend deux bras s'étendant selon une direction angulaire, un îlot central reliant les bras l'un à l'autre, et un évidement séparant les bras et l'îlot central du reste de la bague d'inviolabilité. La patte de liaison est reliée à l'îlot central de la bague d'inviolabilité. L'îlot central comprend une portion d'extrémité supérieure présentant une face externe biseautée dans le sens radial vers l'intérieur du bouchon, et la face externe biseautée forme un siège d'appui pour la patte de liaison lorsque le corps de bouchon est dans une position d'ouverture complète.

A noter que le corps du bouchon est monté pivotant entre plusieurs positions d'ouverture. En effet, le corps du bouchon peut basculer de la position de fermeture à une position à peine ouverte dans laquelle seule une partie de l'ouverture du col est libérée, ou à une position d'ouverture extrême dans laquelle l'inclinaison du corps de bouchon par rapport à la bague d'inviolabilité est maximale. Lorsque le corps de bouchon est en position d'ouverture extrême, on peut aussi dire que le récipient est en position de pleine ouverture.

La position d'ouverture complète peut être une position intermédiaire entre la position à peine ouverte et la position d'ouverture extrême. De manière générale, le corps de bouchon est dans une position d'ouverture complète lorsqu'il forme avec la bague d'inviolabilité un angle supérieur à 90°.

Dans le bouchon proposé, la patte de liaison fait office de charnière à deux axes. Chacun de ces axes passe par le raccordement de la patte de liaison avec le corps de bouchon ou avec la bague d'inviolabilité. En outre, la patte de liaison est conçue pour maintenir le corps de bouchon dans une position d'ouverture complète. En d'autres termes, la patte de liaison joue le rôle d'un organe de blocage du corps de bouchon en position ouverte.

Précisément, le blocage s'opère en partie grâce à la faible épaisseur de la première ligne de raccordement et de la deuxième ligne de raccordement. De plus, la forme en arc de cercle et l'orientation opposée des première et deuxième lignes de raccordement s'ajoutent à la faible épaisseur pour garantir l'effet de blocage.

Ainsi, l'écoulement du liquide n'est plus gêné par le corps de bouchon. Le bouchon est donc pratique à utiliser. L'utilisateur n'a qu'à ouvrir le bouchon jusqu'à ce que le corps de bouchon soit immobilisé au moyen de l'organe de blocage. Ensuite, il peut verser librement le liquide contenu dans le récipient sans avoir besoin de tenir le corps du bouchon.

En outre, grâce à l'organe de blocage, le bouchon garantit une sécurité de l'utilisation, car le corps de bouchon n'est plus en position de pouvoir retenir une quantité résiduelle du liquide après le versement. Autrement dit, le corps de bouchon reste sec et peut être manipulé sans gêne pour la fermeture du bouchon.

Selon d'autres caractéristiques de l'invention :
- la patte de liaison présente une épaisseur qui est plus faible que l'épaisseur de la bague d'inviolabilité et plus faible que l'épaisseur du corps de bouchon ;
- le rapport entre l'épaisseur de la patte de liaison et l'épaisseur de la bague d'inviolabilité est compris entre 0,15 et 0,4 ;
- le rapport entre l'épaisseur de la patte de liaison et l'épaisseur du corps de bouchon est compris entre 0,1 et 0,3 - la patte de liaison est décalée radialement par rapport au corps de bouchon et par rapport à la bague d'inviolabilité de manière à ce que la face externe de la patte de liaison soit décalée radialement vers l'intérieur du bouchon par rapport à la face externe du corps de bouchon et par rapport à la face externe de la bague d'inviolabilité ;
- la patte de liaison est décalée radialement par rapport au corps de bouchon et par rapport à la bague d'inviolabilité de manière à ce que la face interne de la patte de liaison soit décalée radialement vers l'extérieur du bouchon par rapport à la face interne du corps de bouchon et par rapport à la face interne de la bague d'inviolabilité ;
- le corps de bouchon se termine par un volet inférieur; en outre, le volet inférieur est situé à distance de chacune des tranches latérales de la patte de liaison et à distance des bras; un premier espace vide sépare le volet inférieur et chacune des tranches latérales et un deuxième espace vide sépare le volet inférieur et les bras de liaison; et enfin, les premier et deuxième espaces vides forment un espace résultant en forme de L ;
- le corps de bouchon, la patte de liaison et la bague d'inviolabilité sont formés en une seule pièce monobloc.

### Brève description des figures

D'autres caractéristiques et avantages de l'invention apparaîtront au cours de la lecture de la description détaillée qui va suivre pour la compréhension de laquelle on se reportera aux dessins annexés dans lesquels :
[Fig.1] - la figure 1 est une vue en perspective d'un bouchon selon un exemple de réalisation de l'invention, le bouchon étant dans un état fermé dans lequel le corps de bouchon est dans une position de fermeture ;
[Fig.2] - la figure 2 est une vue de face détaillée de la zone référencée II sur la figure 1 ;
[Fig.3] - la figure 3 est une vue partielle, en coupe selon un plan passant par la ligne III-III et par un axe longitudinal X-X' illustrés sur la figure 1 ;
[Fig.4] - la figure 4 est une vue partielle, en coupe selon un plan passant par la ligne IV-IV et par un axe longitudinal X-X' illustrés sur la figure 1 ;
[Fig.5] - la figure 5 est une vue perspective du bouchon dans une position d'ouverture extrême ;
[Fig.6] - la figure 6 est une vue partielle et en coupe selon un plan vertical passant par la ligne VI-VI illustré sur la figure 5 ;
[Fig.7]- la figure 7 est une vue partielle et en perspective du bouchon de la figure 1.

### Description détaillée de l'invention

Les figures 1 à 7 représentent un bouchon 1 réalisé selon un exemple de l'invention.

Sur la figure 1, le bouchon 1 comprend un corps de bouchon 10 et une bague d'inviolabilité 11. Le corps de bouchon 10 comprend ici une jupe latérale 101 ayant une forme de cylindre droit d'axe révolution X-X'. Ledit axe est considéré comme axe longitudinal du bouchon 1. La jupe latérale 101 comprend des nervures 103 qui s'étendent tous selon l'axe longitudinal X-X' et sont réparties de manière uniforme sur toute la face externe de la jupe latérale 101. Ainsi, ces nervures 103 permettent une meilleure accroche des doigts de l'utilisateur au corps de bouchon 10 lorsqu'il saisit le corps de bouchon 10 pour ouvrir ou fermer le bouchon 1.

Le corps de bouchon 10 comprend en outre un plateau 102 orienté perpendiculairement à l'axe longitudinal X-X' et relié à sa périphérie à la jupe latérale 101. Le plateau 102 forme ainsi un fond du bouchon 1.

De manière connue et comme illustré sur la figure 9, le corps de bouchon 10 comprend en outre les nervures hélicoïdales 108 qui sont destinées à venir en prise avec des nervures hélicoïdales complémentaires qui sont pratiquées sur un col fileté d'un récipient. Les nervures hélicoïdales 108 du corps de bouchon sont réalisées sur une face interne de la jupe latérale 101.

Une bague d'inviolabilité 11 est dans le prolongement de la jupe latérale 101 du corps de bouchon 10.

Avant la toute première ouverture du bouchon, le corps de bouchon 10 est relié à la bague d'inviolabilité 11 par des ponts frangibles qui sont répartis sur la circonférence du bouchon. Les ponts frangibles sont conformés pour se rompre lors de la rotation du corps de bouchon 10 par rapport à la bague d'inviolabilité 11.

La bague d'inviolabilité 11 comprend deux bras 12 et un îlot 15 de matière pleine, encore appelé îlot central 15, qui relie les bras de liaison 12 l'un à l'autre. Un évidement angulaire 113 est réalisé dans la bague 11 pour séparer les bras de liaison 12 et l'îlot 15 du reste de la bague d'inviolabilité 11.

D'autre part, les bras 12 et l'îlot 15 sont reliés au corps de bouchon 10 par l'intermédiaire d'une patte de liaison 13. De cette manière, les bras 12, par leur longueur et par le fait qu'ils sont séparés en partie du reste de la bague d'inviolabilité, permettent au corps de bouchon 10 d'être amené dans une position axialement éloignée de la bague d'inviolabilité 11.

Les bras 12 sont particulièrement adaptés au bouchon qui est fixé par vissage au col d'un récipient, ce qui est le cas dans cet exemple. En effet, grâce aux bras, le corps de bouchon 10 peut être éloigné axialement de la bague 11 de manière suffisante pour libérer les nervures 108 du corps de bouchon des nervures du col du récipient. Une fois que les nervures sont séparées, le corps de bouchon peut basculer vers une position d'ouverture pour libérer l'ouverture du col.

Selon l'invention et comme dans cet exemple, le corps de bouchon 10 est monté pivotant par rapport à la bague d'inviolabilité 11 entre une position de fermeture et au moins une position d'ouverture.

Dans la position de fermeture, le plateau 102 du corps de bouchon 10 est dans une position horizontale et située juste au-dessus une ouverture 20 du col 21 de sorte à obturer complètement cette ouverture. Ici, les termes « horizontal » et « vertical » sont définis avec un bouchon monté sur un récipient tenu debout sur une surface plane. Le récipient se tient debout selon un axe vertical. La direction horizontale est perpendiculaire à cet axe vertical.

Dans une position d'ouverture, le plateau 102 du corps de bouchon 10 ne recouvre plus la totalité de l'ouverture du col, ce qui permet de libérer cette ouverture et donc l'accès à l'intérieur du récipient. Ainsi, le corps de bouchon 10 en position d'ouverture permet donc de verser le liquide à partir du récipient.

Le corps de bouchon 10 peut basculer entre plusieurs positions d'ouverture parmi lesquelles il y a la position d'ouverture complète dans laquelle le corps de bouchon 10 est désaxé par rapport à l'ouverture du col et se trouve vers l'extérieur par rapport au récipient 2 de manière à laisser l'ouverture 20 à découvert.

De plus, le corps de bouchon 10 peut se trouver aussi à une position d'ouverture extrême dans laquelle l'inclinaison de celui-ci est au maximum. Ici, dans la position d'ouverture extrême, le corps de bouchon 10 est retourné de 180° par rapport à sa position de fermeture, comme on peut le voir sur la figure 5.

Le pivotement du corps de bouchon 10 est effectué au moyen de la patte de liaison 13.

En effet, comme illustré sur la figure 2, la patte de liaison 13 est conformée de façon que le corps de bouchon 10 pivote par rapport à la bague d'inviolabilité 11 autour de deux axes de pivotement parallèles A1 et A2.

Le premier axe de pivotement A1 passe par des points de jonction entre la patte de liaison 13 et le corps de bouchon 10. Le deuxième axe de pivotement A2 passe par des points de jonction entre la patte de liaison 13 et la bague d'inviolabilité 11, précisément, entre la patte de liaison 13 d'une part et l'îlot 15 et les bras 12 d'autre part. Autrement dit, la patte de liaison 13 forme une charnière à deux axes.

Ici, on définit comme direction transversale la direction qui est sensiblement parallèle aux axes de pivotement.

Par ailleurs, la jonction entre la patte de liaison 13 et le corps de bouchon 10 forme une première ligne de raccordement 16 tandis que la jonction entre la patte de liaison 13 et l'îlot 15 de la bague d'inviolabilité 11 forme une deuxième ligne de raccordement 17.

La première ligne de raccordement 16 présente la forme d'un arc de cercle orienté en direction de la bague d'inviolabilité 11. La deuxième ligne de raccordement 17 présente également la forme d'un arc de cercle, mais orientée en direction du corps de bouchon 10. Autrement dit, la deuxième ligne de raccordement 17 est incurvée selon une direction opposée à celle de la première ligne de raccordement 16.

Ainsi, vues de l'extérieur de la patte de liaison 4, les première et deuxième lignes de raccordement 16 et 17 sont deux lignes concaves et opposées l'une à l'autre.

Ainsi, vue de face, la patte de liaison comprend une zone rétrécie au centre et deux zones évasées disposées de part et d'autre de la zone rétrécie. Comme observé sur la figure 3, les deux lignes de raccordement 16 et 17 sont formées par des zones amincies 6 et 7 présentant une épaisseur plus faible que l'épaisseur e3 du corps de bouchon 10 et plus faible que l'épaisseur e2 de la bague d'inviolabilité 11.

Ici, cette faible épaisseur est liée à l'épaisseur e1 de la patte de liaison qui est inférieure à l'épaisseur e2 de la bague d'inviolabilité 11 et à l'épaisseur e3 du corps de bouchon 10.

A titre d'exemple, l'épaisseur e1 de la patte de liaison est comprise entre 0,2 mm et 0,4 mm. L'épaisseur e2 de la bague d'inviolabilité 11 est comprise entre 0,8 mm et 1,2 mm. L'épaisseur e3 du corps de bouchon 10 est comprise entre 1 mm et 1,4 mm.

En conséquence, un pliage peut être réalisé le long des lignes de raccordement 16 et 17.

Précisément, comme illustré sur la figure 6, le corps de bouchon 10 est plié par rapport à la patte de liaison 13 autour de la première ligne de raccordement 16. Dans cette position, le corps de bouchon 10 forme avec la patte de liaison 13 un premier angle de pliage α.

La patte de liaison 13 est pliée par rapport à la bague d'inviolabilité 11 autour de la deuxième ligne de raccordement 17. Dans cette position, la patte de liaison 13 forme avec la bague d'inviolabilité 11, ou de manière plus précise, avec l'îlot 15, un deuxième angle de pliage β.

En outre, grâce à la faible épaisseur de la patte de liaison 13, lorsque les premier et deuxième angles de pliage α et β dépassent une valeur limite, les lignes de raccordement 16 et 17 restent dans une position pliée de sorte que la position relative entre le corps de bouchon 10 et la patte de liaison 13 et la position relative entre la patte de liaison 13 et la bague d'inviolabilité 11 soient figées. En d'autres termes, le corps de bouchon 10 est maintenu dans une position d'ouverture au-delà d'un angle de pliage limite.

Dans l'exemple illustré, le bouchon est conformé de façon que les premier et deuxième angles de pliage α et β dépassent une valeur limite lorsque le corps de bouchon est dans une position d'ouverture extrême comme illustré sur la figure 5. De cette manière, le corps de bouchon 10 est maintenu bloqué dans cette position d'ouverture extrême, ce qui facilite le versement du liquide à partir du récipient.

A noter que lorsque le corps de bouchon 10 est en position d'ouverture extrême, la patte de liaison 13 est aussi légèrement déformée.

Selon une caractéristique du bouchon 1, la patte de liaison 13 est disposée en décalage radial par rapport au corps de bouchon 10 et par rapport à la bague d'inviolabilité 11.

En effet, comme illustré sur la figure 4, la face externe 131 de la patte de liaison 13 est décalée radialement vers l'intérieur du bouchon par rapport à la face externe 101 du corps de bouchon 10 et par rapport à la face externe 111 de la bague d'inviolabilité 11. Ainsi, vue de l'extérieur, la patte de liaison 13 est en retrait par rapport à la circonférence externe du corps de bouchon 10 et de la bague d'inviolabilité 11.

De plus, la face interne 132 de la patte de liaison 13 est décalée radialement vers l'extérieur du bouchon par rapport à la face interne 102 du corps de bouchon et par rapport à la face interne 112 de la bague d'inviolabilité. Ainsi, vue de l'intérieur, la patte de liaison 13 est en retrait par rapport à la circonférence interne du corps de bouchon 10 et de la bague d'inviolabilité 11.

Par ailleurs, comme observé sur la figure 4, l'îlot 15 comprend une portion d'extrémité supérieure 153 qui comprend une face externe 150 biseautée vers l'intérieur du bouchon. En d'autres termes, selon l'épaisseur, la portion d'extrémité supérieure 153 est en forme de biseau.

Ici, l'épaisseur est mesurée selon la direction radiale, la longueur est mesurée selon la direction longitudinale et la largeur est mesurée selon la direction transversale.

La face externe biseautée 150 forme un siège d'appui pour la patte de liaison 13 lorsque le corps de bouchon 10 est dans la position d'ouverture complète. Sur la figure 7, la jupe latérale 101 se termine en bas par un volet inférieur 105. Par une vue de dessus, le volet inférieur 104 forme un cercle ouvert avec deux extrémités libres 105. La patte de liaison 13 est disposée dans l'espace séparant les deux extrémités libres 105 du volet 104.

Selon l'invention et comme dans cet exemple, les extrémités libres 106 du volet sont situées à distance de chaque tranche latérale 133 de la patte de liaison 13 de façon à former un premier espace traversant 18 s'étendant longitudinalement.

D'autre part, le volet inférieur 105 est situé au-dessus et à l'écart des bras de liaison 12 de manière à former un deuxième espace traversant 19 s'étendant angulairement.

Le volet inférieur 105, la patte de liaison 13 et les bras de liaison 12 sont agencés de sorte que le premier espace traversant 18 débouche dans le deuxième espace traversant 19 pour former un espace traversant résultant 20 continu qui présente une forme en L. Décrit autrement, le premier espace traversant 18 et le deuxième espace traversant 19 se joignent et forment ici un angle droit.

Cette disposition particulière permet d'avoir une attache solide entre le corps de bouchon et la bague d'inviolabilité tout en permettant une grande flexibilité de basculement du corps de bouchon.

Le bouchon 1 décrit à titre illustratif de l'objet de l'invention présente plusieurs avantages. Le bouchon assure la bonne étanchéité du récipient tout en indiquant l'état d'usage de ce récipient, s'il est déjà ouvert ou non. Le bouchon, par l'organe de blocage, est maintenu ouvert et libère complètement l'ouverture du col pour ne pas gêner l'écoulement du liquide. Enfin, en restant dans la position ouverte complète, le bouchon, précisément le corps de bouchon, ne sera pas au contact du liquide sortant du récipient, ce qui garantit un confort d'utilisation du bouchon.

## Revendications

1. Bouchon (1) à charnière pour un récipient comportant un col, comprenant :
- un corps de bouchon (10) étant monté pivotant entre une position de fermeture dans laquelle le corps de bouchon obture une ouverture du col et une position d'ouverture dans laquelle le corps de bouchon est dégagé de l'ouverture du col pour permettre l'accès à l'intérieur du récipient ;
- une bague d'inviolabilité (11); et
- une patte de liaison (13) reliée d'une part au corps de bouchon et d'autre part à la bague d'inviolabilité de manière à ce que le corps de bouchon pivote par rapport à la patte de liaison autour d'un premier axe de pivotement (A1) et que la patte de liaison pivote par rapport à la bague d'inviolabilité autour d'un deuxième axe de pivotement (A2) parallèle audit premier axe ;
dans lequel la jonction entre la patte de liaison et le corps de bouchon forme une première ligne de raccordement (16) et la jonction entre la patte de liaison et la bague d'inviolabilité forme une deuxième ligne de raccordement (17);
la première ligne de raccordement présentant la forme d'un arc de cercle orienté en direction de la bague d'inviolabilité ;
la deuxième ligne de raccordement présentant la forme d'un arc de cercle incurvé dans une direction opposée à celui de la première ligne de raccordement ;
les première et deuxième lignes de raccordement étant formées par des zones amincies présentant une épaisseur plus faible par rapport à l'épaisseur (e3) du corps de bouchon et par rapport à l'épaisseur (e2) de la bague d'inviolabilité de manière à pouvoir se plier sur elles-mêmes et à rester dans une position pliée au-delà d'un angle de pliage limite pour maintenir le corps de bouchon dans une position d'ouverture complète dans laquelle le corps de bouchon est complètement dégagé de l'ouverture du col, la bague d'inviolabilité (11) comprenant deux bras (12) s'étendant selon une direction angulaire, un îlot central (15) reliant les bras l'un à l'autre, et un évidement (113) séparant les bras et l'îlot central du reste de la bague d'inviolabilité ;
la patte de liaison (13) étant reliée à l'îlot central de la bague d'inviolabilité ; le bouchon étant **caractérisé en ce que** :
- l'îlot central (15) comprend une portion d'extrémité supérieure (153) présentant une face externe biseautée (150) dans le sens radial vers l'intérieur du bouchon ;
- la face externe biseautée (150) forme un siège d'appui pour la patte de liaison (13) lorsque le corps de bouchon (10) est dans une position d'ouverture complète.

2. Bouchon (1) selon la revendication 1, **caractérisé en ce que** la patte de liaison (13) présente une épaisseur (e1) qui est plus faible que l'épaisseur (e2) de la bague d'inviolabilité (11) et plus faible que l'épaisseur (e3) du corps de bouchon (10).

3. Bouchon (1) selon la revendication précédente, **caractérisé en ce que** le rapport entre l'épaisseur (e1) de la patte de liaison (13) et l'épaisseur (e2) de la bague d'inviolabilité (11) est compris entre 0,15 et 0,4.

4. Bouchon (1) selon l'une des revendications 1 à 3, **caractérisé en ce que** le rapport entre l'épaisseur (e1) de la patte de liaison (13) et l'épaisseur (e3) du corps de bouchon (10) est compris entre 0,1 et 0,3.

5. Bouchon (1) selon l'une des revendications précédentes, **caractérisé en ce que** la patte de liaison (13) est décalée radialement par rapport au corps de bouchon et par rapport à la bague d'inviolabilité (11) de manière à ce que la face externe (131) de la patte de liaison (13) soit décalée radialement vers l'intérieur du bouchon par rapport à la face externe (101) du corps de bouchon (10) et par rapport à la face externe (111) de la bague d'inviolabilité (11).

6. Bouchon (1) selon l'une des revendications précédentes, **caractérisé en ce que** la patte de liaison (13) est décalée radialement par rapport au corps de bouchon et par rapport à la bague d'inviolabilité (11) de manière à ce que la face interne (132) de la patte de liaison (13) soit décalée radialement vers l'extérieur du bouchon par rapport à la face interne (102) du corps de bouchon et par rapport à la face interne (112) de la bague d'inviolabilité.

7. Bouchon (1) selon l'une des revendications précédentes, **caractérisé en ce que** :
- le corps de bouchon (10) se termine par un volet inférieur (105);
- le volet inférieur (105) est situé à distance de chacune des tranches latérales (133) de la patte de liaison (13) et à distance des bras (12);
- un premier espace vide (18) sépare le volet inférieur (105) et chacune des tranches latérales (133) et un deuxième espace vide (19) sépare le volet inférieur (105) et les bras de liaison (12) ; et
- les premier et deuxième espaces vides (18, 19) forment un espace (20) résultant en forme de L.

8. Bouchon (1) selon l'une des revendications précédentes, **caractérisé en ce que** le corps de bouchon (10), la patte de liaison (13) et la bague d'inviolabilité (11) sont formés en une seule pièce monobloc.

## Patentansprüche

1. Scharnierdeckel (1) für einen Behälter mit einem Hals, umfassend:
- einen Deckelkörper (10), der zwischen einer geschlossenen Position, in der der Deckelkörper eine Öffnung des Halses verschließt, und einer offenen Position, in der der Deckelkörper von der Öffnung des Halses gelöst ist, drehbar montiert ist, um den Zugang zum Inneren des Behälters zu ermöglichen;
- einen Originalitätsring (11); und
- eine Verbindungslasche (13), die einerseits mit dem Deckelkörper und andererseits mit dem Originalitätsring verbunden ist, so dass der Deckelkörper sich relativ zur Verbindungslasche um eine erste Drehachse (A1) dreht und dass die Verbindungslasche sich relativ zu dem Originalitätsring um eine zweite Drehachse (A2) parallel zu der ersten Achse dreht;
wobei die Verbindungsstelle zwischen der Verbindungslasche und dem Deckelkörper eine erste Anschlusslinie (16) bildet und die Verbindungsstelle zwischen der Verbindungslasche und dem Originalitätsring eine zweite Anschlusslinie (17) bildet;
wobei die erste Anschlusslinie die Form eines Kreisbogens aufweist, der in Richtung des Originalitätsrings ausgerichtet ist;
wobei die zweite Anschlusslinie die Form eines Kreisbogens aufweist, der in einer entgegengesetzten Richtung zur Richtung der ersten Anschlusslinie gekrümmt ist;
wobei die erste und die zweite Anschlusslinie durch dünner gemachte Zonen gebildet sind, die eine geringere Dicke relativ zur Dicke (e3) des Deckelkörpers und relativ zur Dicke (e2) des Originalitätsrings aufweisen, um sich zusammenfalten zu lassen und in einer gefalteten Position über einen begrenzten Faltwinkel hinaus gefaltet zu bleiben, um den Deckelkörper in einer vollständig geöffneten Position zu halten, in der der Deckelkörper vollständig von der Öffnung des Halses freigelegt ist, der Originalitätsring (11) umfassend zwei Arme (12), die sich in einer Winkelrichtung erstrecken, einen zentralen Block (15), der die Arme miteinander verbindet, und eine Aussparung (113), die den Arm und den zentralen Block vom Rest des Originalitätsrings trennt;
wobei die Verbindungslasche (13) mit dem zentralen Block des Originalitätsrings verbunden ist;
wobei der Deckel **dadurch gekennzeichnet ist, dass:**
- der zentrale Block (15) einen oberen Endabschnitt (153) umfasst, der eine abgeschrägte Außenfläche (150) in radialer Richtung zum Inneren des Deckels aufweist;
- die abgeschrägte Außenfläche (150) in einer vollständig geöffneten Stellung des Deckelkörpers (10) einen Trägersitz für die Verbindungslasche (13) bildet.

2. Deckel (1) nach Anspruch 1, **dadurch gekennzeichnet, dass** die Verbindungslasche (13) eine Dicke (e1) aufweist, die geringer als die Dicke (e2) des Originalitätsrings (11) und geringer als die Dicke (e3) des Deckelkörpers (10) ist.

3. Deckel (1) nach dem vorstehenden Anspruch, **dadurch gekennzeichnet, dass** das Verhältnis zwischen der Dicke (e1) der Verbindungslasche (13) und der Dicke (e2) des Originalitätsrings (11) zwischen 0,15 und 0,4 liegt.

4. Deckel (1) nach einem der Ansprüche 1 bis 3, **dadurch gekennzeichnet, dass** das Verhältnis zwischen der Dicke (e1) der Verbindungslasche (13) und der Dicke (e3) des Deckelkörpers (10) zwischen 0,1 und 0,3 liegt.

5. Deckel (1) nach einem der vorstehenden Ansprüche, **dadurch gekennzeichnet, dass** die Verbindungslasche (13) relativ zum Deckelkörper und zum Originalitätsring (11) radial versetzt ist, so dass die Außenfläche (131) der Verbindungslasche (13) relativ zur Außenfläche (101) des Deckelkörpers (10) und relativ zur Außenfläche (111) des Originalitätsrings (11) radial nach innen zum Deckel versetzt ist.

6. Deckel (1) nach einem der vorstehenden Ansprüche, **dadurch gekennzeichnet, dass** die Verbindungslasche (13) relativ zum Verschlusskörper und relativ zum Originalitätsring (11) radial versetzt ist, so dass die Innenfläche (132) der Verbindungslasche (13) relativ zur Innenfläche (102) des Deckelkörpers und relativ zur Innenfläche (112) des Originalitätsrings radial nach außen zum Deckel versetzt ist.

7. Deckel (1) nach einem der vorstehenden Ansprüche, **dadurch gekennzeichnet, dass**:
- der Deckelkörper (10) in einer unteren Ebene (105) endet;
- die untere Ebene (105) in einem Abstand von jeder der Seitenkanten (133) der Verbindungslasche (13) und in einem Abstand von den Armen (12) angeordnet ist;
- ein erster leerer Raum (18) die untere Ebene (105) und jeden der Seitenabschnitte (133) trennt, und ein zweiter leerer Raum (19) die untere Ebene (105) und die Verbindungsarme (12) trennt; und
- der erste und der zweite Hohlraum (18, 19) einen daraus resultierenden L-förmigen Raum (20) bilden.

8. Deckel (1) nach einem der vorstehenden Ansprüche, **dadurch gekennzeichnet, dass** der Deckelkörper (10), die Verbindungslasche (13) und der Originalitätsring (11) einstückig ausgebildet sind.

## Claims

1. A hinged cap (1) for a container having a neck, comprising :
- a cap body (10) being pivotally mounted between a closed position in which the cap body closes an opening of the neck and an open position in which the cap body is disengaged from the opening of the neck to allow access to the interior of the container;
- a tamper-evident ring (11) and
- a connecting lug (13) connected on the one hand to the cap body and on the other hand to the tamper-evident ring in such a way that the cap body pivots with respect to the connecting lug about a first pivot axis (A1) and the connecting lug pivots with respect to the tamper-evident ring about a second pivot axis (A2) parallel to the said first axis ;
wherein the junction between the connecting lug and the cap body forms a first connection line (16) and the junction between the connecting lug and the tamper-evident ring forms a second connection line (17);
the first connection line being in the form of an arc of a circle oriented towards the tamper-evident ring;
the second connection line being in the form of an arc of a circle curved in a direction opposite that of the first connection line;
the first and second connection lines being formed by thinned areas having a thickness smaller than the thickness (e3) of the cap body and than the thickness (e2) of the tamper evident ring so as to be able to fold on themselves and to remain in a folded position beyond a limit folding angle to keep the cap body in a fully open position in which the cap body is completely clear of the neck opening,
the tamper-evident ring (11) comprising two arms (12) extending in an angular direction, a central block (15) connecting the arms to each other, and a recess (113) separating the arms and the central block from the remainder of the tamper-evident ring;
the connecting tab (13) being connected to the central block of the tamper-evident ring;
the cap being **characterised in that**:
- the central block (15) comprises an upper end portion (153) having a bevelled outer face (150) in the radially inward direction of the cap;
- the bevelled outer face (150) forms a bearing seat for the connecting tab (13) when the cap body (10) is in a fully open position.

2. Cap (1) according to claim 1, **characterized in that** the connecting lug (13) has a thickness (e1) which is smaller than the thickness (e2) of the tamper-evident ring (11) and smaller than the thickness (e3) of the cap body (10).

3. Cap (1) according to the preceding claim, **characterised in that** the ratio between the thickness (e1) of the connecting tab (13) and the thickness (e2) of the tamper-evident ring (11) is between 0.15 and 0.4.

4. Cap (1) according to one of claims 1 to 3, **characterised in that** the ratio between the thickness (e1) of the connecting lug (13) and the thickness (e3) of the plug body (10) is between 0.1 and 0.3.

5. Cap (1) according to one of the preceding claims, **characterised in that** the connecting lug (13) is offset radially with respect to the cap body and with respect to the tamper-evident ring (11) in such a way that the outer face (131) of the connecting lug (13) is offset radially inwards of the cap with respect to the outer face (101) of the cap body (10) and with respect to the outer face (111) of the tamper-evident ring (11).

6. Cap (1) according to one of the preceding claims, **characterised in that** the connecting lug (13) is offset radially with respect to the cap body and with respect to the tamper-evident ring (11) so that the inner face (132) of the connecting lug (13) is offset radially towards the outside of the cap with respect to the inner face (102) of the cap body and with respect to the inner face (112) of the tamper-evident ring.

7. Cap (1) according to one of the preceding claims, **characterised in that**:
- the cap body (10) ends in a lower flap (105);
- the lower flap (105) is located at a distance from each of the lateral edges (133) of the connecting lug (13) and at a distance from the arms (12);
- a first gap (18) separates the lower flap (105) and each of the side edges (133) and a second gap (19) separates the lower flap (105) and the connecting arms (12); and
- the first and second gaps (18, 19) form a resultant L-shaped gap (20).

8. Cap (1) according to one of the preceding claims, **characterised in that** the cap body (10), the connecting tab (13) and the tamper-evident ring (11) are formed in a single piece.
